# EUROPÄISCHE PATENTSCHRIFT

(11) **EP 2 160 502 B1**
(45) Veröffentlichungstag und Bekanntmachung des Hinweises auf die Patenterteilung: **05.08.2015**
(21) Anmeldenummer: 08759327.3
(22) Anmeldetag: 24.06.2008
(51) Int. Cl.: E06B 3/46

(54) **SCHIEBETÜR-BAUGRUPPE**
SLIDING DOOR SUBASSEMBLY
BLOC PORTE COULISSANTE

(30) Priorität: 30.06.2007 DE 202007009217 U
(43) Veröffentlichungstag der Anmeldung: 10.03.2010
(73) Patentinhaber: Rehau AG + Co, 95111 Rehau (DE)
(72) Erfinder: ECKERT, Stefan, 91301 Forchheim (DE); BECKER, Stephan, 90427 Nürnberg (DE)
(86) Internationale Anmeldenummer: PCT/EP2008/005074
(87) Internationale Veröffentlichungsnummer: WO 2009/003609

(56) Entgegenhaltungen:
- US-A- 2 788 097
- US-A- 4 803 809

## Beschreibung

Die Erfindung betrifft eine Schiebetür-Baugruppe nach dem Oberbegriff des Anspruchs 1.

Eine derartige Schiebetür-Baugruppe ist aus der US 4,803,809 und der US 2,788,097 bekannt.

Weitere Schiebetür-Baugruppen sind bekannt aus der DE 75 20 142 U und der DE 20 2005 009 397 U1.

Gerade bei großen Schiebetüren kann bei den bekannten Schiebetür-Baugruppen ein unerwünscht großer Kraftaufwand erforderlich sein, um die Schiebetür relativ zum Blendrahmen zum Öffnen oder Schließen zu verlagern.

Es ist daher eine Aufgabe der vorliegenden Erfindung, eine Schiebetür-Baugruppe der eingangs genannten Art derart weiterzubilden, dass die Reibung bei der Verlagerung der Schiebetür reduziert ist. Darüber hinaus sollen die Anlageelemente standfest sein.

Diese Aufgabe ist erfindungsgemäß gelöst durch eine Schiebetür-Baugruppe mit den im Anspruch 1 angegebenen Merkmalen.

Zur sicheren deckenseitigen Führung der Schiebetür relativ zum Blendrahmen ist nicht erforderlich ist, dass die Schiebetür über ihre gesamte Profillänge mit dem Blendrahmen beiderseits der schwimmenden Führung in Kontakt kommt. Die erfindungsgemäßen Anlageelemente reduzieren die Haft- und auch die Gleitreibung der Schiebetür am Blendrahmen erheblich, da die Schiebetür nur noch über die Anlageelemente, im Bereich der Anlageelemente aber nicht mehr längs des gesamten Profils am Blendrahmen anliegt. Dies verringert die Verlagerungskraft zum Öffnen oder Schließen der Schiebetür erheblich. Zudem ist auch ein Abrieb durch die beim Verlagern aneinander reibenden Profile deutlich verringert oder sogar ganz vermieden. Erfindungsgemäß wurde erkannt, dass durch Fertigen der Anlageelemente aus einem härteren Material als das Material derjenigen Komponente der Schiebetür-Baugruppe, an dem die Anlageelemente anliegen, die Reibung bei der Verlagerung der Schiebetür vorteilhaft verringert werden kann. Darüber hinaus führt dies zu stabilen Anlageelementen.

Dies erhält eine saubere Optik der Schiebetür-Baugruppe auch nach längerem und intensivem Gebrauch. Auch in technischer Hinsicht wird auf diese Weise die Standzeit der Schiebetür-Baugruppe erhöht.

In einem Überdeckungsbereich nach Anspruch 2 angeordnete Anlageelemente führen dazu, dass die Anlageelemente für den Benutzer schwer oder nicht sichtbar sind. Eine Beeinträchtigung der Optik der Schiebetür-Baugruppe durch die Anlageelemente ist daher vermieden.

An der Schiebetür nach Anspruch 3 angebrachte Anlageelemente verhindern insbesondere dann, wenn die Anlageelemente im Überdeckungsbereich nach Anspruch 2 angebracht sind, eine Beeinträchtigung der Optik, da die Anlageelemente dann nicht in bei der Verlagerung frei werdenden Bereichen des Blendrahmens sichtbar werden. Durch die Anbringung der Anlageelemente an der Schiebetür ist zudem sicher verhindert, dass die Anlageelemente von der Schiebetür bei der Verlagerung abgeschert werden.

Anlageelemente nach Anspruch 4 lassen sich mit geringem Kostenaufwand fertigen.

Stifte nach Anspruch 5 sind besonders kostengünstig herstell- und montierbare Anlageelemente.

Anlageelemente nach Anspruch 6 können besonders sicher mit der Schiebetür verbunden werden.

Anlageelemente nach Anspruch 7 sind bei der Montage der Schiebtür unverlierbar.

Anzahlen von Anlageelementen nach Anspruch 8 haben sich auch für größere Schiebetür-Erstreckung in der Verlagerungsrichtung, insbesondere für Schiebetüren mit Breiten von etwa 2000 mm, als ausreichend herausgestellt.

Ein Ausführungsbeispiel der Erfindung wird nachfolgend anhand der Zeichnung näher erläutert. In dieser zeigen:
- Fig. 1: schematisch eine von einem Innenraum her gesehene Ansicht einer Schiebetür-Baugruppe in einer Zwischenstellung einer Schiebetür zwischen einer Offen- und einer Schließstellung;
- Fig. 2: ebenfalls schematisch in einem im Vergleich zur Fig. 1 verkleinerten Maßstab einen Schnitt gemäß Linie II-II in Fig. 1;
- Fig. 3: im Vergleich zu Fig. 1 stark vergrößert einen unterbrochenen Schnitt gemäß Linie III-III in Fig. 1 mit der Schiebetür in Schließstellung;
- Fig. 4: eine perspektivische Ansicht eines oberen Abschnitts eines Schiebetür-Profils, wobei Gleitstifte, die voneinander in einer Verlagerungsrichtung beabstandete Anlagepositionen der Schiebetür an einem deckenseitigen Blendrahmen-Profil vorgeben, einerseits in einer montierten Stellung und andererseits nach Art einer Explosionsdarstellung gezeigt sind; und
- Fig. 5: einen der Gleitstifte nach Fig. 4 stark vergrößert in einer Seitenansicht.

Eine in der Fig. 1 schematisch dargestellte Schiebetür-Baugruppe 1 hat eine Schiebetür 2, die geführt zu einem Blendrahmen 3 zwischen einer Offenstellung und einer in der Fig. 2 gezeigten Schließstellung verlagerbar ist. Die Schiebetür 2 und der Blendrahmen 3 weisen als Hauptkomponenten Kunststoff-Profile auf. Die Kunststoff-Profile sind insbesondere aus PVC gefertigt. Die Fig. 1 zeigt die Schiebetür 2 in einer Zwischenstellung zwischen der Offen- und der Schließstellung. Die Schiebetür 2 ist als Schiebe/Hebetür ausgeführt, wird also zum Verlagern zunächst von einer abgesenkten Riegelstellung in eine relativ zum Blendrahmen 3 angehobene Verlagerungsstellung überführt. In der Riegelstellung ist die Schiebetür 2 gegen eine Verlagerung relativ zum Blendrahmen 3 gesichert. Die Schiebetür 2 kann in jeder Zwischenstellung zwischen der Offen- und der Schließstellung in die Riegelstellung überführt werden. Zu dieser Überführung von der Riegel- in die Verlagerungsstellung hat die Schiebetür-Baugruppe 1 ein an der Schiebetür 2 angeordnetes und in der Fig. 1 lediglich schematisch angedeutetes Betätigungselement 4. Die Fig. 3 zeigt die Schiebetür 2 in der abgesenkten Riegelstellung.

In der Fig. 3 ist die Schiebetür 2 rechts und der Blendrahmen 3 ist links dargestellt. In eingebautem Zustand trennt die Schiebetür-Baugruppe 1 einen in der Fig. 3 links gelegenen Außenraum von einem in der Fig. 3 rechts gelegenen Innenraum. Je nachdem, ob Komponenten der Schiebetür-Baugruppe 1 der Innen- oder der Außenseite zugewandt sind, werden sie nachfolgend als innere beziehungsweise äußere Komponenten bezeichnet.

Eine Verlagerungsführung der Schiebetür 2 umfasst eine Zwangsführung 5 zwischen einer Unterseite 6 der Schiebetür 2 und einer Oberseite 7 eines bodenseitigen Blendrahmen-Profils 8 des Blendrahmens 3. Die Zwangsführung 5 hat eine Laufrolle 9, die drehbar um eine horizontale und senkrecht zur Schiebetürebene verlaufende Drehachse 10 in einer Aufnahmenut 11 eines bodenseitigen Schiebetür-Profils 12 gelagert ist. Die Laufrolle 9 hat eine Umfangsnut 13, die komplementär zu einer balligen Lauffläche einer Führungsschiene 14 ausgeführt ist. Letztere ist mit zwei längs des bodenseitigen Blendrahmen-Profils 8 verlaufenden Rastfüßen 15 in entsprechende Aufnahmenuten des bodenseitigen Blendrahmen-Profils 8 eingerastet. Aufgrund der Zwangsführung 5 ist eine Relativbewegung des bodenseitigen Schiebetür-Profils 12 zum bodenseitigen Blendrahmen-Profil 8 in einer durch einen Doppelpfeil 16 in der Fig. 3 angedeuteten Verlagerungsrichtung verhindert.

Zwischen einer Oberseite 17 der Schiebetür 2 und einer Unterseite eines deckenseitigen Blendrahmen-Profils 18 weist die Verlagerungsführung der Schiebetür 2 eine schwimmende Führung auf. Diese ist durch seitliche Führungselemente gebildet, zwischen denen ein deckenseitiges Schiebetür-Profil 19 unter Spiel in einem Falzbereich 20 des deckenseitigen Blendrahmen-Profils 18 geführt ist. Das Spiel liegt dabei in der Verlagerungsrichtung 16 vor. Die schwimmende Führung umfasst zunächst eine längs der Profile 18, 19 verlaufende Bürste 21, die am deckenseitigen Blendrahmen-Profil 18 zwischen diesem und einer Außenwand 22 des deckenseitigen Schiebetür-Profils 19 angeordnet ist. Die Bürste 21 hat eine Halteleiste 23, die in einer hierzu komplementären Aufnahmenut des deckenseitigen Blendrahmen-Profils 18 aufgenommen ist.

Zur schwimmenden Führung zwischen der Oberseite 17 der Schiebetür 2 und der Unterseite des deckenseitigen Blendrahmen-Profils 18 gehört weiterhin eine Mehrzahl von als Gleitstifte 24 ausgeführten Anlageelementen. Letztere geben voneinander in einer Verlagerungsrichtung (vergleiche Richtungspfeile 25 in den Fig. 1 und 2) beabstandete Anlagepositionen 26 der Schiebetür 2 am deckenseitigen Blendrahmen-Profil 18 vor.

Die Gleitstifte 24 sind in einem Überdeckungsbereich A zwischen der Schiebetür 2 und dem Blendrahmen 3 angebracht. Die Anlagepositionen 26 liegen immer im Überdeckungsbereich A. In diesem Überdeckungsbereich überdeckt ein innenseitiger Blendrahmen-Profilabschnitt 27 einen obersten Abschnitt des deckenseitigen Schiebetür-Profils 19. Dort ist eine längs des deckenseitigen Schiebetür-Profils 19 verlaufende, oberseitige Aufnahmenut 28 mit einem inneren Aufnahmeschenkel 29 und einem äußeren Aufnahmeschenkel 30 ausgeführt.

Der Überdeckungsbereich A hat in der Riegelstellung eine Mindesterstreckung, die in der Fig. 3 dargestellt ist. In der Verlagerungsstellung der Schiebetür 2 im Blendrahmen 3 ist die Überdeckung A nochmals vergrößert, wobei die Anlagepositionen der Gleitstifte 24 auch dann im Überdeckungsbereich A liegen.

Die Gleitstifte 24 sind in das deckenseitige Schiebtür-Profil 19 eingetrieben, wobei sie die beiden Aufnahmeschenkel 29, 30 durchdringen. Die Gleitstifte 24 sind aus Kunststoff und haben eine an einen Nagel erinnernde Grundform. In eingetriebener Stellung steht ausschließlich ein Kopf 31 innenseitig über den inneren Aufnahmeschenkel 29 und damit über das deckenseitige Schiebetür-Profil 19 nach innen über. Die Anlageposition wird durch den ballig ausgeführten Kopf 31 damit vorgegeben. Ein vom Kopf 31 abgewandtes Ende 31a des Gleitstifts 24 ist sich konisch verjüngend ausgebildet. Benachbart zu diesem Ende 31a hat der Gleitstift 24 eine sich in Richtung zum Kopf 31 hin konisch erweiternde Umfangswulst 31 b. Letztere kann in bestimmten Einbaugeometrien nach Art eines Widerhakens ein unerwünschtes Herausrutschen des Gleitstifts 24 aus einem Eintreibe-Durchgang verhindern.

Die Gleitstifte 24 sind aus einem im Vergleich zum Kunststoffmaterial der Profile der Schiebetür 2 und des Blendrahmens 3 härteren Kunststoff. Die Gleitstifte 24 können insbesondere aus Polyamid (PA) gefertigt sein. Auch andere Vollmaterialien oder Beschichtungen mit einem Gleitreibungskoeffizienten im Bereich zwischen 0,38 und 0,8 sind als Materialien für die Gleitstifte 24 möglich, insbesondere POM (Poly-Oxymethylen, Polyacetal, Acetalharz) oder PC (Polycarbonat).

Längs des deckenseitigen Schiebetür-Profils 19 sind bei der in der Zeichnung dargestellten Ausführung genau drei Gleitstifte 24 zueinander beabstandet in die Aufnahmenut 28 eingetrieben und geben somit genau drei voneinander in der Verlagerungsrichtung 25 beabstandete Anlagepositionen 26 vor.

Auch eine andere Anzahl von Gleitstiften 24, zum Beispiel genau zwei Gleitstifte 24 längs des deckenseitigen Schiebetür-Profils 19, ist möglich.

Wenn die Schiebetür 2 bei einer Verlagerung relativ zum Blendrahmen 3 am Blendrahmen-Profilabschnitt 27 anliegt, so tut sie dies, wenn überhaupt, ausschließlich über die Köpfe 31 der Gleitstifte 24. Dies führt zu einer allenfalls geringen Reibung zwischen dem deckenseitigen Schiebetür-Profil 19 und dem Blendrahmen-Profilabschnitt 27 bei der Schiebetürverlagerung.

Auch andere Gestaltungen von Antageelementen anstelle der Gleitstifte 24, die die gleiche Funktion wie diese erfüllen, sind möglich. So können die Anlageelemente auch als Schrauben ausgeführt sein, die im deckenseitigen Schiebetür-Profil 19 eingeschraubt sind, die also beispielsweise durch die Aufnahmeschenkel 29, 30 der Aufnahmenut 28 geschraubt sind.

Anlageelemente, die alternativ oder zusätzlich zu den Gleitstiften 24 ausgebildet sind, können auch als durch Sollbruch-Elemente unterbrochene Leistenabschnitte ausgeführt sein, die insbesondere einstückig und bevorzugt am deckenseitigen Schiebetür-Profil 19 angeformt sind.

Die Schiebetür 2 hat in der Verlagerungsrichtung 25 eine Breite von etwa 2000 mm und ist in etwa quadratisch ausgeführt.

## Patentansprüche

1. Schiebetür-Baugruppe (1)
- mit mindestens einer Schiebetür (2), die geführt zu einem Blendrahmen (3) zwischen einer Offenstellung und einer Schließstellung verlagerbar ist,
- wobei eine Verlagerungsführung der Schiebetür (2) im Blendrahmen (3) aufweist:
-- eine Zwangsführung zwischen einer Unterseite (6) der Schiebetür (2) und einer Oberseite (7) eines bodenseitigen Blendrahmen-Profils (8),
-- eine schwimmende Führung zwischen einer Oberseite (17) der Schiebetür (2) und einer Unterseite eines deckenseitigen Blendrahmen-Profils (18), die durch seitliche Führungselemente (21, 24) gebildet ist, zwischen denen die Schiebetür (2) deckenseitig unter Spiel in einem Falzbereich (20) des deckenseitigen Blendrahmen-Profils (18) geführt ist,
wobei die schwimmende Führung eine Mehrzahl von Anlageelementen (24) aufweist, die voneinander in Verlagerungsrichtung (25) beabstandete Anlagepositionen (26) der Schiebetür (2) am deckenseitigen Blendrahmen-Profil (18) vorgeben,
**dadurch gekennzeichnet, dass**
die Anlageelemente (24) aus einem härteren Material gefertigt sind als das Material derjenigen Komponente (18) der Schiebetür-Baugruppe, an dem die Anlageelemente (24) anliegen.

2. Schiebetür-Baugruppe nach Anspruch 1, **dadurch gekennzeichnet, dass** die Anlageelemente (24) in einem Überdeckungsbereich (A) zwischen der Schiebetür (2) und dem Blendrahmen (3) angebracht sind, der während der gesamten Verlagerung der Schiebetür (2) zwischen der Offenstellung und der Schließstellung erhalten bleibt.

3. Schiebetür-Baugruppe nach Anspruch 1 oder 2, **dadurch gekennzeichnet, dass** die Anlageelemente (24) an der Schiebetür (2) angebracht sind.

4. Schiebetür-Baugruppe nach einem der Ansprüche 1 bis 3, **dadurch gekennzeichnet, dass** die Anlageelemente (24) als zu den Profilen (18, 19) separate Bauteile ausgeführt sind.

5. Schiebetür-Baugruppe nach Anspruch 1 oder 4, **dadurch gekennzeichnet, dass** die Anlageelemente (24) als Stifte ausgeführt sind, die in ein deckenseitiges Schiebetür-Profil (19) eingetrieben sind.

6. Schiebetür-Baugruppe nach Anspruch 1 oder 4, **dadurch gekennzeichnet, dass** die Anlageelemente (24) als Schrauben ausgeführt sind, die in ein deckenseitiges Schiebetür-Profil (19) eingeschraubt sind.

7. Schiebetür-Baugruppe nach einem der Ansprüche 1 bis 3, **dadurch gekennzeichnet, dass** die Anlageelemente als durch Sollbruch-Elemente unterbrochene Leistenabschnitte ausgeführt sind, die einstückig an einem deckenseitigen Schiebetür-Profil (19) angeformt sind.

8. Schiebetür-Baugruppe nach einem der Ansprüche 1 bis 7, **gekennzeichnet durch** genau zwei oder genau drei Anlageelemente (24), die genau zwei oder drei Anlagepositionen (26) vorgeben.

## Claims

1. Sliding door assembly (1)
- having at least one sliding door (2) which can be displaced in a guided manner relative to a doorframe (3) between an open position and a closed position,
- wherein a displacement guide of the sliding door (2) in the doorframe (3) comprises:
-- a positive guide between a lower side (6) of the sliding door (2) and an upper side (7) of a floor-side doorframe profile (8),
-- a floating guide between an upper side (17) of the sliding door (2) and a lower side of a ceiling-side doorframe profile (18), which floating guide is formed by lateral guide elements (21, 24) between which the sliding door (2) is guided on the ceiling side with clearance in a rebate region (20) of the ceiling-side doorframe profile (18),
wherein the floating guide has a plurality of bearing elements (24) which define bearing positions (26) of the sliding door (2) on the ceiling-side doorframe profile (18), which bearing positions are spaced apart from one another in the displacement direction (25), **characterized in that** the bearing elements (24) are produced from a harder material than the material of that component (18) of the sliding door assembly on which the bearing elements (24) bear.

2. Sliding door assembly according to Claim 1, **characterized in that** the bearing elements (24) are mounted in an overlapping region (A) between the sliding door (2) and the doorframe (3) which remains during the entire displacement of the sliding door (2) between the open position and the closed position.

3. Sliding door assembly according to Claim 1 or 2, **characterized in that** the bearing elements (24) are mounted on the sliding door (2).

4. Sliding door assembly according to one of Claims 1 to 3, **characterized in that** the bearing elements (24) are embodied as components separate from the profiles (18, 19).

5. Sliding door assembly according to Claim 1 or 4, **characterized in that** the bearing elements (24) are embodied as pins which are driven into a ceiling-side sliding door profile (19).

6. Sliding door assembly according to Claim 1 or 4, **characterized in that** the bearing elements (24) are embodied as screws which are screwed into a ceiling-side sliding door profile (19).

7. Sliding door assembly according to one of Claims 1 to 3, **characterized in that** the bearing elements are embodied as strip portions which are interrupted by predetermined breaking elements and which are formed in one piece on a ceiling-side sliding door profile (19).

8. Sliding door assembly according to one of Claims 1 to 7, **characterized by** precisely two or precisely three bearing elements (24) which define precisely two or three bearing positions (26).

## Revendications

1. Module de porte coulissante (1)
- comprenant au moins une porte coulissante (2) qui peut être déplacée de manière guidée par rapport à un châssis dormant (3) entre une position d'ouverture et une position de fermeture,
- un guidage de déplacement de la porte coulissante (2) dans le châssis dormant (3) présentant :
- un guidage forcé entre un côté inférieur (6) de la porte coulissante (2) et un côté supérieur (7) d'un profilé de châssis dormant (8) du côté du plancher,
- un guidage flottant entre un côté supérieur (17) de la porte coulissante (2) et un côté inférieur d'un profilé de châssis dormant (18) du côté du plafond, qui est formé par des éléments de guidage latéraux (21, 24), entre lesquels la porte coulissante (2) est guidée du côté du plafond avec jeu dans une région de pli (20) du profilé de châssis dormant (18) du côté du plafond,
le guidage flottant présentant une pluralité d'éléments d'appui (24), qui prédéfinissent des positions d'appui (26) de la porte coulissante (2) espacées les unes des autres dans la direction de déplacement (25) au niveau du profilé de châssis dormant (18) du côté du plafond, **caractérisé en ce que** les éléments d'appui (24) sont fabriqués à partir d'un matériau plus dur que le matériau du composant (18) du module de porte coulissante contre lequel s'appliquent les éléments d'appui (24).

2. Module de porte coulissante selon la revendication 1, **caractérisé en ce que** les éléments d'appui (24) sont montés dans une région de recouvrement (A) entre la porte coulissante (2) et le châssis dormant (3), laquelle reste acquise pendant tout le déplacement de la porte coulissante (2) entre la position d'ouverture et la position de fermeture.

3. Module de porte coulissante selon la revendication 1 ou 2, **caractérisé en ce que** les éléments d'appui (24) sont montés sur la porte coulissante (2).

4. Module de porte coulissante selon l'une quelconque des revendications 1 à 3, **caractérisé en ce que** les éléments d'appui (24) sont réalisés sous forme de composants séparés des profilés (18, 19).

5. Module de porte coulissante selon la revendication 1 ou 4, **caractérisé en ce que** les éléments d'appui (24) sont réalisés sous forme de goupilles qui sont enfoncées dans un profilé de porte coulissante (19) du côté du plafond.

6. Module de porte coulissante selon la revendication 1 ou 4, **caractérisé en ce que** les éléments d'appui (24) sont réalisés sous forme de vis qui sont vissées dans un profilé de porte coulissante (19) du côté du plafond.

7. Module de porte coulissante selon l'une quelconque des revendications 1 à 3, **caractérisé en ce que** les éléments d'appui sont réalisés sous forme de portions de baguette interrompues par des éléments destinés à la rupture, qui sont façonnées d'une seule pièce au niveau d'un profilé de porte coulissante (19) du côté du plafond.

8. Module de porte coulissante selon l'une quelconque des revendications 1 à 7, **caractérisé par** exactement deux ou exactement trois éléments d'appui (24) qui prédéfinissent exactement deux ou trois positions d'appui (26).
